# EUROPÄISCHE PATENTSCHRIFT

(11) **EP 1 480 838 B1**
(45) Veröffentlichungstag und Bekanntmachung des Hinweises auf die Patenterteilung: **22.10.2008**
(21) Anmeldenummer: 03742956.0
(22) Anmeldetag: 25.02.2003
(51) Int. Cl.: B42D 15/00

(54) **SICHERHEITSDOKUMENT UND SICHERHEITSELEMENT FÜR EIN SICHERHEITSDOKUMENT**
SECURITY DOCUMENT AND SECURITY ELEMENT FOR SUCH A SECURITY DOCUMENT
DOCUMENT DE SECURITE ET ELEMENT DE SECURITE POUR UN DOCUMENT DE SECURITE

(30) Priorität: 27.02.2002 DE 10208393
(43) Veröffentlichungstag der Anmeldung: 01.12.2004
(73) Patentinhaber: Giesecke & Devrient GmbH, 81677 München (DE)
(72) Erfinder: SCHNEIDER, Walter, 83714 Miesbach (DE)
(74) Vertreter: Höhfeld, Jochen
(86) Internationale Anmeldenummer: PCT/EP2003/001919
(87) Internationale Veröffentlichungsnummer: WO 2003/072371

(56) Entgegenhaltungen:
- EP-A- 0 520 363
- GB-A- 2 347 646
- US-A- 4 814 594
- US-A- 5 904 375
- US-A1- 2001 020 785

## Beschreibung

Die Erfindung betrifft einen Wertgegenstand, insbesondere ein Wertdokument wie beispielsweise eine Banknote, mit zumindest einem auf einer Oberfläche angeordneten, ein Druckbild umfassenden Sicherheitselement, wobei das Druckbild mindestens zwei verschiedene Farben enthält, von denen zumindest eine thermochrome Eigenschaften aufweist sowie ein solches Sicherheitselement. Darüber hinaus betrifft die Erfindung ein Verfahren zur Erzeugung eines Druckbilds und ein Verfahren zur Erzeugung eines Wertgegenstands mit einem solchen, auf einer Oberfläche angeordneten Sicherheitselement.

Bei einem Wertgegenstand im Sinne der Erfindung kann es sich um jeden zu schützen beabsichtigten Gegenstand, wie beispielsweise Markenartikel oder Wertdokumente, handeln. Wertdokumente im Sinne der vorliegenden Erfindung sind insbesondere Banknoten, aber auch Schecks, Scheckkarten, Kreditkarten, Ausweise, Pässe, Eintrittskarten, Fahrkarten und dergleichen.

Zur Absicherung von Wertdokumenten ist es bereits seit längerem bekannt, auch thermochrome Materialien einzusetzen, welche bei einer Temperaturveränderung ihre Farbe und/oder ihre Transmissionsfähigkeit verändern und beispielsweise in einem bestimmten Temperaturbereich durchsichtig und in einem anderen Temperaturbereich opak sind. So wird beispielsweise in der EP 0 608 078 A1 ein Sicherheitsfaden beschrieben, der eine thermochrome Beschichtung aufweist. Unter der Beschichtung kann sich ein weiterer Aufdruck befinden, der z.B. bei einer bestimmten Temperatur, bei der die thermochrome Beschichtung durchsichtig wird, visuell wahrnehmbar wird.

Es ist Aufgabe der vorliegenden Erfindung, Sicherheitselemente und Wertgegenstände zur Verfügung zu stellen, die im Vergleich zum Stand der Technik eine erhöhte Fälschungssicherheit aufweisen.

Diese Aufgabe wird erfindungsgemäß durch ein Sicherheitselement und einen Wertgegenstand sowie durch ein Verfahren zur Erzeugung eines Druckbilds für ein Sicherheitselement und ein Verfahren zur Erzeugung eines Wertgegenstands mit den Merkmalen der nebengeordneten Ansprüche gelöst. In davon abhängigen Ansprüchen sind vorteilhafte Weiterbildungen und Ausgestaltungen der Erfindung angegeben.

Erfindungsgemäß weist das Druckbild dabei zumindest ein wenigstens teilweise im Mikrodruck ausgeführtes Druckbildelement auf, bei dem mindestens zwei Farben passergenau zueinander angeordnet sind, wobei mindestens eine Farbe thermochrome Eigenschaften aufweist und die Farben zumindest in Teilbereichen passergenau oder zumindest in Teilbereichen überlappend zueinander angeordnet sind.

Unter Mikrodruck wird in diesem Sinne ein Druck verstanden, welcher Linien mit Linienbreiten von maximal ca. 500 µm aufweist. Vorzugsweise weist das Druckbildelement Linien mit Linienbreiten von unter 200 µm, besonders bevorzugt unter 100 µm, insbesondere bevorzugt unter 50 µm auf. Bei dem im Mikrodruck ausgeführten Druckbildelement kann es sich im Übrigen um beliebige Muster, Bildmotive, Schriftzüge o. Ä. handeln.

Die Herstellung eines solchen Druckbildelements im Mikrodruck bei einer passergenauen Verarbeitung der beiden unterschiedlichen Farben ist außerordentlich schwierig und dadurch besonders fälschungssicher.

Bei einer bevorzugten Ausführungsform sind alle Teilbereiche im Druckbildelement im Mikrodruck ausgeführt.

Insbesondere bevorzugt ist das Ausführungsbeispiel, bei dem das Druckbildelement verschlungene Linien, beispielsweise Guillochen enthält, da ein präziser zwei- bzw. mehrfarbiger Druck solcher Linienmuster besonders schwierig und fälschungssicher ist.

Für die Auswahl und die Kombination der Farben innerhalb des betreffenden Druckbildelements gibt es verschiedene Möglichkeiten. Wesentlich ist, dass die Farben unterschiedliches, temperaturabhängiges Farbverhalten zeigen und sich somit bei einer Erwärmung oder einem Abkühlen des Wertgegenstands bzw. des Sicherheitselements ein anderer Gesamteindruck des jeweiligen Druckbildelements ergibt.

So kann beispielsweise ein aus mehreren Linien bestehendes Muster in einem bestimmten Bereich mit einer thermochromen Farbe gedruckt werden, die sich bei Normaltemperatur nicht von der Farbe unterscheidet, die für die Linien außerhalb dieses Bereichs verwendet wurde. Wenn der Bereich jedoch erwärmt wird, schlägt die thermochrome Farbe um und erzeugt ein sichtbares Zeichen innerhalb des Linienmusters.

Ebenso ist es möglich, eine thermochrome Farbe zu verwenden, die beim Erwärmen unsichtbar wird und dadurch beispielsweise ein in dieser Farbe gedruckter Ausschnitt innerhalb eines Gesamtbildes verschwindet. Beim Abkühlen bildet sich dann das Bild wieder passergenau zurück.

Die Farben können dabei innerhalb des Druckelements passergenau in aneinander angrenzenden Bereichen angeordnet sein, so dass die Bereiche direkt aneinander stoßen, sich aber nicht überlappen.

Es ist aber auch möglich, dass die verschiedenen Farben in überlappenden Bereichen innerhalb des Druckbildelements aufgebracht sind, so dass sie einen Farbverlauf bilden. So könnte beispielsweise durch Verwendung einer blauen Farbe und durch Verwendung einer thermochromen Farbe, welche bei einer Erwärmung von Grün in Rot umschlägt, bei Normaltemperatur ein Farbverlauf von Blau ins Grün dargestellt werden, welcher sich bei Erwärmung in einen Farbverlauf von Blau ins Rot ändert.

Je nach Art des Druckbildelements können verschiedene Drucktechniken genutzt werden.

Vorzugsweise werden die verschiedenen Farben in nur einem einzigen Druckvorgang mit einer Druckform, d. h. innerhalb eines Druckwerks, gedruckt. Der Vorteil solcher Verfahren besteht darin, dass in einem Druckschritt mehrere Farben gleichzeitig übertragen werden, so dass eine passergenaue Aufbringung der verschiedenen Farben zueinander sicher gewährleistet ist. Es bieten sich folglich insbesondere alle Drucktechniken an, bei denen es möglich ist, die Farben gezielt vor dem Drucken auf die Druckform aufzubringen, wie beispielsweise Stichtiefdruck-, Offset-, Letterset- oder Buchdruckverfahren.

Um eine scharfe Kante, d.h. ein sauberes Aneinandergrenzen, zwischen zwei Bereichen mit verschiedenen Farben zu erreichen, werden vorzugsweise diese verschiedenen Farben entsprechend gezielt in aneinander angrenzende, Bereiche auf die Druckform aufgebracht. Dies ist beispielsweise bei Verwendung eines Stichtiefdruckverfahrens möglich, indem auf die Druckplatte in einer "Farbschnitt-Technik" mehrere Farben über Schablonen nebeneinander aufgebracht werden. Die Schablonen können dabei in jede beliebige Form geschnitten werden, so dass auch die Kante zwischen den unterschiedlich farbigen Bereichen beliebig verlaufen kann.

Um einen Farbverlauf zwischen den verschiedenen Farben innerhalb des Druckbildelements zu erzeugen, werden die verschiedenen Farben vorzugsweise vor dem Drucken auf einander überlappende Bereiche der Druckform aufgebracht. Hierzu bietet sich das Irisdruckverfahren an, bei dem die Farbe auf bestimmte Bereiche einer Druckwalze mittels weiterer Walzen aufgetragen wird. Werden dabei zwei Farben nebeneinander aufgetragen, kann durch Verreiben dieser Farben auf der Walze der gewünschte Farbübergang erreicht werden.

Für die konkrete Ausführung des Druckbilds besteht folglich ein relativ großer Gestaltungsspielraum. Hierbei ist auch zu berücksichtigen, dass nicht nur eine thermochrome Farbe gemeinsam mit einer nichtthermochromen Farbe verdruckt werden kann, sondern dass auch eine Kombination von zwei thermochromen Farben möglich ist, wobei jedoch sichergestellt sein sollte, dass diese unterschiedliche Farb/Temperatur-Abhängigkeiten aufweisen, damit für den Betrachter ein deutlich erkennbarer optischer Effekt auftritt.

Die Fälschungssicherheit eines solchen Druckbilds lässt sich zusätzlich erhöhen, wenn nicht nur mit zwei verschiedenen Farben, sondern mit drei oder mehr Farben mit unterschiedlicher Farb/Temperatur-Abhängigkeit gearbeitet wird.

Die Erfindung wird im Folgenden unter Hinweis auf die beigefügten Figuren anhand von Ausführungsbeispielen näher erläutert. Die in den Figuren gezeigten Proportionen entsprechen nicht unbedingt den in der Realität vorliegenden Verhältnissen und dienen vornehmlich zur Verbesserung der Anschaulichkeit. Es zeigen:
- Figur 1: eine Aufsicht auf eine Muster-Banknote mit verschiedenen, im Mikrodruck ausgeführten Druckbildelementen,
- Figur 2: eine vergrößerte Darstellung des Ausschnitts A aus Figur 1,
- Figur 3: eine vergrößerte Darstellung des Ausschnitts B aus Figur 1,
- Figur 4: eine vergrößerte Darstellung des Ausschnitts C aus Figur 1,
- Figur 5: eine vergrößerte Darstellung des Ausschnitts D aus Figur 1,
- Figur 6: eine vergrößerte Darstellung des Ausschnitts E aus Figur 1.

Die technischen Erläuterungen zu den einzelnen Figuren sind nicht auf die dort jeweiligen gezeigten Ausführungsformen beschränkt, sondern gelten auch zur Erläuterung des allgemeinen Erfindungsgedankens.

Für das dargestellte Ausführungsbeispiel wurde als Wertgegenstand eine Banknote 1 gewählt, da es sich hierbei um ein typisches Wertdokument handelt, welches möglichst fälschungssicher sein sollte, wobei als Sicherheitselement u. a. die Ausgestaltung des Druckbilds dient. Es wird aber ausdrücklich darauf hingewiesen, dass die Erfindung nicht auf die Erstellung eines Druckbilds auf Banknoten beschränkt ist, sondern dass mithilfe eines solchen Druckbilds auch beliebige andere Sicherheitselemente erzeugt bzw. Wertgegenstände vor Fälschungen gesichert werden können. Insbesondere können mittels der Erfindung auch Sicherheitselemente erzeugt werden, die erst anschließend mit dem Wertgegenstand verbunden werden, wie beispielsweise Etiketten oder Transferelemente.

Die in Figur 1 dargestellte Muster-Banknote 1 weist ein komplexes Druckbild mit vielen verschiedenen Druckbildelementen 2, 3, 4, 5 auf. Eines dieser Druckbildelemente 2 ist ein aus sehr feinen, geraden Linien 6 dargestelltes Muster 2 im linken Drittel der Banknote 1. Weitere Druckbildelemente sind beispielsweise ein Schriftzug 3 in der Mitte der Banknote 1 sowie von Rand zu Rand verlaufende Guillochen 4. In der linken unteren Ecke befindet sich ein rosettenähnliches Druckbildelement 5. Darüber hinaus weist die Banknote noch eine Vielzahl weiterer Druckbildelemente auf. Im Folgenden werden jedoch lediglich anhand der zuvor explizit genannten, ausgewählten Bildelemente beispielhaft einige Möglichkeiten zur konkreten Ausgestaltung der Erfindung aufgezeigt.

Figur 2 zeigt vergrößert einen Ausschnitt A aus dem Linienmuster-Druckbildelement 2 auf der linken Seite der Musterbanknote 1 gemäß Figur 1. Innerhalb dieses Ausschnitts ist ein Teilbereich des Linienmusters in Form des Buchstaben "A" in einer hellblauen, thermochromen Farbe F1 in Offsettechnik gedruckt, welche sich bei Zimmertemperatur nicht von der sonst in diesen Linien 6 verwendeten hellblauen Farbe F2 unterscheiden lässt. Wird dieser Bereich jedoch erwärmt, schlägt die thermochrome Farbe F1 in dem Bereich "A" in Violett um und erzeugt so ein sichtbares Zeichen. Die Breiten der mit den Farben F1 und F2 gedruckten Linien weisen Werte von ca.100 µm auf. Zur Unterscheidung der beiden Druckfarben F1 und F2 wurden die mit der Farbe F1 durchgehend gedruckten Linien durch gepunktete Linien, die mit der Farbe F2 durchgehend gedruckten Linien durch durchgezogene Linien symbolisiert. Die in den Farben F1 und F2 gedruckten Linien sind im Druckbild als durchgezogene Linien erkennbar, die direkt aneinander angrenzen.

Die Figuren 3 und 4 zeigen jeweils Vergrößerungen der Buchstaben "De" und "i" im Schriftzug "Devrient" der Banknote 1 gemäß Figur 1. Die Schriftzug-Druckbildelemente 3 wurde im Stichtiefdruckverfahren erzeugt. Bestimmte Bereiche innerhalb des Stichdrucks sind mit einer thermochromen Farbe F1 gedruckt, die beim Erwärmen verschwindet oder in eine andere Farbe umschlägt. Als ein konkretes Ausführungsbeispiel zeigt Figur 3 den Fall, dass ein Füllbereich innerhalb des Buchstabens "D" des Schriftzugs - umgrenzt von einer scharfen Linie in der Farbe F2 - in einer thermochromen Farbe F1 gedruckt wird, die beim Erwärmen verschwindet, so dass in diesem Bereich ein scheinbar "unbedruckter" Freiraum innerhalb des Druckbildelements 3 entsteht. Ein weiterer Fall ist dargestellt, bei dem der Buchstabe "e" einheitlich rot erscheint, bei Erwärmen jedoch in der oberen Buchstabenhälfte in blau erschient. Dies wird dadurch erzielt, dass der Buchstabe im unteren Bereich mit der roten Farbe F1, in der oberen Hälfte mit der thermochromen Farbe F2 bedruckt wird. Zusätzlich kann der Buchstabe mit einer Umrandung in der Farbe F3 gefasst werden.

Figur 4 zeigt als weiteres Beispiel eine von einer Linie in roter Farbe F2 umgrenzte Fläche innerhalb des i-Punkts des Schriftzugs, welche von einer roten thermochromen Farbe F1 ausgefüllt ist, die bei Erwärmung in eine hellgrüne Farbe umschlägt.

Figur 5 zeigt ein weiteres Ausführungsbeispiel für ein Druckbildelement 4, welches im Offsetdruck erzeugt wurde. Hierbei handelt es sich um ein Guillochenmuster mit verschlungenen Linien, welches in einem bestimmten Bereich in thermochromen Farben ausgestaltet ist, die beim Erwärmen verschwinden. Dargestellt ist hier der erwärmte Zustand, in dem die thermochromen Farben nicht sichtbar sind. Sobald der Bereich wieder abgekühlt ist, fügen sich das in den thermochromen Farben F1 gedruckte Teilmuster und das in den nichtthermochromen Farben F2 gedruckte übrige Teilmuster wieder passergenau aneinander an.

Figur 6 zeigt ein Ausführungsbeispiel für ein Druckbildelement 5, bei dem im Stichdruck unter Verwendung einer thermochromen Farbe F1 die Bereiche zwischen verschlungenen Guillochenlinien 7 teilweise so gestaltet wurden, dass sie beim Erwärmen rot erscheinen und beim Abkühlen wieder passend zu den mit der Farbe F2 gedruckten Bereichen erscheinen. Die Guillochelinien im Stichtiefdruck können Linienbreiten von unter 50 µm, bevorzugt 25 µm, aufweisen.

Neben den explizit genannten Beispielen können innerhalb des Gesamtdruckbilds der Banknote 1 auch weitere Druckbildelemente beliebig im Sinne der Erfindung ausgestaltet sein. Insbesondere können eine thermochrome Farbe und eine nichtthermochrome Farbe als Farbverlauf, z.B. eines Guillochenmusters, ineinander übergehen.

Da die erfindungsgemäßen Druckbildelemente beliebige Motive darstellen können, bietet es sich an, mit dieser Methode solche Sicherheitsmerkmale zu erzeugen, die besonders schnell erkennbar, effektvoll und daher für den Durchschnittsverbraucher leicht merkbar sind. Ein Beispiel für ein solches leicht merkbares Sicherheitsmerkmal ist die Verwendung einer thermo - chromen Farbe für den Druck der Pupillen innerhalb eines im Druckbild dargestellten Portraits, so dass bei Erwärmung ein Farbumschlag, beispielsweise von Blau nach Grün, auftritt. Ebenso auffällig ist es, bestimmte wesentliche Bestandteile eines Motivs, beispielsweise einen in feinen Linien dargestellten Gegenstand, welchen eine im Druckbild dargestellte Person in der Hand hält, in einer thermochromen Farbe zu drucken, die bei Erwärmung verschwindet.

## Patentansprüche

1. Wertgegenstand (1) mit zumindest einem auf einer Oberfläche angeordneten, ein Druckbild umfassenden Sicherheitselement, wobei das Druckbild mindestens zwei verschiedene Farben (F1, F2) enthält, von denen zumindest eine thermochrome Eigenschaften aufweist, **dadurch gekennzeichnet, dass** das Druckbild ein wenigstens teilweise im Mikrodruck ausgeführtes Druckbildelement (2, 3, 4, 5) enthält, bei dem die beiden Farben (F1, F2) unter Bildung des Druckbildelements (2, 3, 4, 5) zumindest in Teilbereichen passergenau oder zumindest in Teilbereichen überlappend zueinander angeordnet sind.

2. Wertgegenstand nach Anspruch 1, **dadurch gekennzeichnet, dass** das Druckbildelement vollständig im Mikrodruck ausgeführt ist.

3. Wertgegenstand nach Anspruch 1 oder 2, **dadurch gekennzeichnet, dass** das Druckbildelement Linien mit Linienbreiten von unter 200 µm, bevorzugt unter 100 µm, besonders bevorzugt unter 50 µm, aufweist.

4. Wertgegenstand nach wenigstens einem der Ansprüche 1 bis 3, **dadurch gekennzeichnet, dass** das Druckbildelement verschlungene Linien enthält.

5. Wertgegenstand nach wenigstens einem der Ansprüche 1 bis 4, **dadurch gekennzeichnet, dass** die verschiedenen Farben (F1, F2) direkt aneinander grenzend zueinander angeordnet sind.

6. Wertgegenstand nach wenigstens einem der Ansprüche 1 bis 5, **dadurch gekennzeichnet, dass** das Druckbildelement einen Farbverlauf zwischen den verschiedenen Farben (F1, F2) aufweist.

7. Sicherheitselement umfassend ein Druckbild, wobei das Druckbild mindestens zwei verschiedene Farben (F1, F2) enthält, von denen zumindest eine thermochrome Eigenschaften aufweist, **dadurch gekennzeichnet, dass** das Druckbild ein wenigstens teilweise im Mikrodruck ausgeführtes Druckbildelement (2, 3, 4, 5) enthält, bei dem die beiden Farben (F1, F2) unter Bildung des Druckbildelements (2, 3, 4, 5) zumindest in Teilbereichen passergenau oder zumindest in Teilbereichen überlappend zueinander angeordnet sind.

8. Sicherheitselement nach Anspruch 7, **dadurch gekennzeichnet, dass** das Druckbildelement vollständig im Mikrodruck ausgeführt ist.

9. Sicherheitselement nach Anspruch 7 oder 8, **dadurch gekennzeichnet, dass** das Druckbildelement Linien mit Linienbreiten von unter 200 µm, bevorzugt unter 100 µm, besonders bevorzugt unter 50 µm, aufweist.

10. Sicherheitselement nach wenigstens einem der Ansprüche 7 bis 9, **dadurch gekennzeichnet, dass** das Druckbildelement verschlungene Linien enthält.

11. Sicherheitselement nach wenigstens einem der Ansprüche 7 bis 10, **dadurch gekennzeichnet, dass** die verschiedenen Farben (F1, F2) direkt aneinander grenzend zueinander angeordnet sind.

12. Sicherheitselement nach wenigstens einem der Ansprüche 7 bis 11, **dadurch gekennzeichnet, dass** das Druckbildelement einen Farbverlauf zwischen den verschiedenen Farben (F1, F2) aufweist.

13. Verfahren zur Erzeugung eines Druckbilds für ein Sicherheitselement, wobei zur Herstellung des Druckbilds mindestens zwei verschiedene Farben (F1, F2) verwendet werden, von denen zumindest eine thermochrome Eigenschaften aufweist, **dadurch gekennzeichnet, dass** ein Druckbildelement (2, 3, 4, 5) des Druckbilds wenigstens teilweise als Mikrodruck ausgeführt wird, wobei die beiden Farben (F1, F2) unter Bildung des Druckbildelements (2, 3, 4, 5) zumindest in Teilbereichen passergenau zueinander oder zumindest in Teilbereichen überlappend gedruckt werden.

14. Verfahren nach Anspruch 13, wobei das Druckbildelement vollständig im Mikrodruck ausgeführt ist.

15. Verfahren nach Anspruch 14, **dadurch gekennzeichnet, dass** die verschiedenen Farben in einem Druckvorgang mit einer Druckform gedruckt werden.

16. Verfahren nach Anspruch 15, **dadurch gekennzeichnet, dass** die verschiedenen Farben gezielt vor dem Drucken auf die Druckform aufgebracht werden.

17. Verfahren nach Anspruch 16, **dadurch gekennzeichnet, dass** die verschiedenen Farben gezielt in aneinander angrenzende Bereiche auf die Druckform aufgebracht werden.

18. Verfahren nach Anspruch 17, **dadurch gekennzeichnet, dass** die verschiedenen Farben mittels Schablonen in die getrennten Bereiche auf die Druckform aufgebracht werden.

19. Verfahren nach Anspruch 16, **dadurch gekennzeichnet, dass** die verschiedenen Farben unter Bildung eines Farbverlaufs vor dem Drucken auf bestimmte, überlappende Bereiche der Druckform aufgebracht werden.

20. Verfahren zur Erzeugung eines Wertgegenstands (1) mit einem auf einer Oberfläche angeordneten Sicherheitselement, **dadurch gekennzeichnet, dass** als Sicherheitselement auf der Oberfläche des Wertgegenstands (1) ein Druckbild nach einem Verfahren gemäß wenigstens einem der Ansprüche 13 bis 19 erzeugt wird.

21. Verfahren zur Erzeugung eines Wertgegenstands mit einem Sicherheitselement, **dadurch gekennzeichnet, dass** das Sicherheitselement nach einem Verfahren gemäß wenigstens einem der Ansprüche 13 bis 19 erzeugt wird und anschließend am Wertgegenstand befestigt wird.

## Claims

1. An object of value (1) with at least one security element disposed on a surface and comprising a printed image, the printed image containing at least two different colors (F 1, F2) at least one of which has thermochromic properties, **characterized in that** the printed image contains a printed image element (2, 3, 4, 5) at least partly executed in microprinting wherein the two colors (F1, F2) are disposed in exact register at least in partial areas or in overlap with each other at least in partial areas so as to form the printed image element (2, 3, 4, 5).

2. The object of value according to claim 1, **characterized in that** the printed image element is executed completely in microprinting.

3. The object of value according to claim 1 or 2, **characterized in that** the printed image element has lines with line widths of under 200 µm, preferably under 100 µm, particularly preferably under 50 µm.

4. The object of value according to at least one of claims 1 to 3, **characterized in that** the printed image element contains intertwined lines.

5. The object of value according to at least one of claims 1 to 4, **characterized in that** the different colors (F1, F2) are disposed directly adjacent to each other.

6. The object of value according to at least one of claims 1 to 5, **characterized in that** the printed image element has a color gradation between the different colors (F1,F2).

7. A security element comprising a printed image, the printed image containing at least two different colors (F1, F2) at least of which has thermochromic properties, **characterized in that** the printed image contains a printed image element (2, 3, 4, 5) at least partly executed in microprinting wherein the two colors (F1, F2) are disposed in exact register at least in partial areas or in overlap with each other at least in partial areas so as to form the printed image element (2, 3, 4, 5).

8. The security element according to claim 7, **characterized in that** the printed image element is executed completely in microprinting.

9. The security element according to claim 7 or 8, **characterized in that** the printed image element has lines with line widths of under 200 µm, preferably under 100 µm, particularly preferably under 50 µm.

10. The security element according to at least one of claims 7 to 9, **characterized in that** the printed image element contains intertwined lines.

11. The security element according to at least one of claims 7 to 10, **characterized in that** the different colors (F1, F2) are disposed directly adjacent to each other.

12. The security element according to at least one of claims 7 to 11, **characterized in that** the printed image element has a color gradation between the different colors (F1, F2).

13. A method for producing a printed image for a security element, the printed image being produced using at least two different colors (F1, F2) at least one of which has thermochromic properties, **characterized in that** a printed image element (2, 3, 4, 5) of the printed image is executed at least partly as microprinting, the two colors (F1, F2) being printed in exact register at least in partial areas or in overlap with each other at least in partial areas so as to form the printed image element (2, 3, 4, 5).

14. The method according to claim 13, wherein the printed image element is executed completely in microprinting.

15. The method according to claim 14, **characterized in that** the different colors are printed in one printing operation with one printing form.

16. The method according to claim 15, **characterized in that** the different colors are applied to the printing form selectively before printing.

17. The method according to claim 16, **characterized in that** the different colors are applied to the printing form selectively in adjacent areas.

18. The method according to claim 17, **characterized in that** the different colors are applied to the printing form in the separate areas by means of stencils.

19. The method according to claim 16, **characterized in that** the different colors are applied to certain, overlapping areas of the printing form before printing so as to form a color gradation.

20. A method for producing an object of value (1) with a security element disposed on a surface, **characterized in that** as the security element a printed image is produced on the surface of the object of value (1) by a method according to at least one of claims 13 to 19.

21. A method for producing an object of value with a security element, **characterized in that** the security element is produced by a method according to at least one of claims 13 to 19 and subsequently fastened to the object of value.

## Revendications

1. Objet de valeur (1) avec au moins un élément de sécurité disposé sur une surface et comprenant une image imprimée, l'image imprimée comportant au moins deux différentes couleurs (F1, F2) dont au moins l'une présente des propriétés thermochromes, **caractérisé en ce que** l'image imprimée comporte un élément d'image imprimée (2, 3, 4, 5) réalisé au moins partiellement en micro-impression et dans lequel les deux couleurs (F1, F2) formant l'élément d'image imprimée (2, 3, 4, 5) sont disposées de manière exactement ajustée au moins dans des zones partielles ou de manière se chevauchant au moins dans des zones partielles.

2. Objet de valeur selon la revendication 1, **caractérisé en ce que** l'élément d'image imprimée est réalisé entièrement en micro-impression.

3. Objet de valeur selon la revendication 1 ou 2, **caractérisé en ce que** l'élément d'image imprimée comporte des lignes dont les largeurs de lignes sont inférieures à 200 µm, de préférence inférieures à 100 µm, tout particulièrement de préférence inférieures à 50 µm.

4. Objet de valeur selon au moins une des revendications de 1 à 3, **caractérisé en ce que** l'élément d'image imprimée comporte des lignes entrelacées.

5. Objet de valeur selon au moins une des revendications de 1 à 4, **caractérisé en ce que** les différentes couleurs (F1, F2) sont disposées de manière directement adjacente les unes par rapport aux autres.

6. Objet de valeur selon au moins une des revendications de 1 à 5, **caractérisé en ce que** l'élément d'image imprimée présente un dégradé de couleurs entre les différentes couleurs (F1, F2).

7. Elément de sécurité comprenant une image imprimée, l'image imprimée comportant au moins deux différentes couleurs (F1, F2) dont au moins l'une présente des propriétés thermochromes, **caractérisé en ce que** l'image imprimée comporte un élément d'image imprimée (2, 3, 4, 5) réalisé au moins partiellement en micro-impression dans lequel les deux couleurs (F1, F2) formant l'élément d'image imprimée (2, 3, 4, 5) sont disposées de manière exactement ajustée au moins dans des zones partielles ou de manière se chevauchant au moins dans des zones partielles.

8. Elément de sécurité selon la revendication 7, **caractérisé en ce que** l'élément d'image imprimée est réalisé entièrement en micro-impression.

9. Elément de sécurité selon la revendication 7 ou 8, **caractérisé en ce que** l'élément d'image imprimée comporte des lignes dont les largeurs de lignes sont inférieures à 200 µm, de préférence inférieures à 100 µm, tout particulièrement de préférence inférieures à 50 µm.

10. Elément de sécurité selon au moins une des revendications de 7 à 9, **caractérisé en ce que** l'élément d'image imprimée comporte des lignes entrelacées.

11. Elément de sécurité selon au moins une des revendications de 7 à 10, **caractérisé en ce que** les différentes couleurs (F1, F2) sont disposées de manière directement adjacente les unes par rapport aux autres.

12. Elément de sécurité selon au moins une des revendications de 7 à 11, **caractérisé en ce que** l'élément d'image imprimée présente un dégradé de couleurs entres les différentes couleurs (F1, F2).

13. Procédé de production d'une image imprimée pour un élément de sécurité, au moins deux couleurs (F1, F2) différentes étant utilisées pour la production de l'image imprimée, au moins une de ces couleurs présentant des propriétés thermochromes, **caractérisé en ce qu'**un élément d'image imprimée (2, 3, 4, 5) de l'image imprimée est réalisé au moins en partie en tant que micro-impression, les deux couleurs (F1, F2) formant l'élément d'image imprimée (2, 3, 4, 5) étant disposées de manière exactement ajustée au moins dans des zones partielles ou de manière se chevauchant au moins dans des zones partielles.

14. Procédé selon la revendication 13, l'élément d'image imprimée étant réalisé entièrement en micro-impression.

15. Procédé selon la revendication 14, **caractérisé en ce que** les différentes couleurs sont imprimées en une opération avec un bloc d'impression.

16. Procédé selon la revendication 15, **caractérisé en ce que** les différentes couleurs sont appliquées à dessein avant l'impression sur le bloc d'impression.

17. Procédé selon la revendication 16, **caractérisé en ce que** les différentes couleurs sont appliquées à dessein dans des zones adjacentes entre elles sur le bloc d'impression.

18. Procédé selon la revendication 17, **caractérisé en ce que** les différentes couleurs sont appliquées dans les zones séparées sur le bloc d'impression au moyen de pochoirs.

19. Procédé selon la revendication 16, **caractérisé en ce que** les différentes couleurs formant un dégradé de couleurs sont appliquées avant l'impression sur certaines zones se chevauchant du bloc d'impression.

20. Procédé de production d'un objet de valeur (1) avec un élément de sécurité disposé sur une surface, **caractérisé en ce qu'**une image imprimée est produite en tant qu'élément de sécurité sur la surface de l'objet de valeur (1) selon un procédé conforme à au moins une des revendications de 13 à 19.

21. Procédé de production d'un objet de valeur avec un élément de sécurité, **caractérisé en ce que** l'élément de sécurité est produit selon un procédé conforme à au moins une des revendications de 13 à 19 et est ensuite fixé à l'objet de valeur.
